# EUROPÄISCHE PATENTSCHRIFT

(11) **EP 2 853 610 B1**
(45) Veröffentlichungstag und Bekanntmachung des Hinweises auf die Patenterteilung: **15.11.2017**
(21) Anmeldenummer: 14186604.6
(22) Anmeldetag: 26.09.2014
(51) Int. Cl.: C22B 9/18

(54) **Vorrichtung und Verfahren zum Elektroschlacke-Umschmelzen**
Device and method for electro-slag remelting
Dispositif et procédé de refonte sous laitier électroconducteur

(30) Priorität: 28.09.2013 DE 102013016192
(43) Veröffentlichungstag der Anmeldung: 01.04.2015
(73) Patentinhaber: Messer Austria GmbH, 2352 Gumpoldskirchen (AT)
(72) Erfinder: Potesser, Michael, 1020 Wien (AT); Rauch, Johannes, 8074 Raaba (AT)
(74) Vertreter: Münzel, Joachim R.

(56) Entgegenhaltungen:
- DE-A1- 2 124 960
- DE-A1- 2 755 478
- DE-C1- 10 128 168
- US-A- 3 546 349

## Beschreibung

Die Erfindung betrifft eine Vorrichtung zum Herstellen von Metallblöcken nach dem Elektroschlacke-Umschmelzverfahren, mit einem metallurgisch wirksamen Schlackenbad und einem Vorwärmofen zum Vorwärmen von zumindest einer Spitze einer dem Schlackenbad zuzuführenden Abschmelzelektrode. Die Erfindung betrifft des Weiteren ein entsprechendes Verfahren.

Beim Elektroschlacke-Umschmelzen (ESU) tauchen selbstverzehrende Abschmelzelektroden in ein widerstandsbeheiztes, metallurgisch wirksames Schlackenbad, das sich innerhalb einer üblicherweise mittels Wasser gekühlten Kokille befindet. Die Schlacke überhitzt (1700°C bis 2000°C) und Metalltropfen schmelzen von der Abschmelzelektrode ab. Die Tröpfchen sinken durch die Schlacke, in der sie durch chemische Extraktion von nichtmetallischen Verunreinigungen befreit werden, und werden schließlich im noch flüssigen, bereits raffinierten Stahlbad aufgefangen. Dort erfolgt eine dichte und gerichtete Erstarrung des aufgeschmolzenen Metalls von unten nach oben. Die Qualität des fertigen ESU-Blockes hängt neben der Abschmelzelektrodenqualität und der Genauigkeit der Anlagensteuerung vor allem von der Qualität der eingesetzten Schlacke ab. Vorgeschmolzene Schlacken bieten dabei eine sichere Ausgangsbasis. Sie gewährleisten eine zuverlässige Zusammensetzung mit guter Homogenität für eine gleichmäßige und reproduzierbare Prozessführung im Umschmelzbetrieb. Um negative Einflüsse der Umgebungsluft auf die Schlacke und die Metallschmelze zu unterbinden, findet das ESU-Verfahren heute üblicherweise unter Schutzgas statt, wie beispielsweise in der DE 101 28 168 C1 oder der EP 0 727 500 B1 beschrieben.

Zur Herstellung größerer Metallblöcke werden nacheinander mehrere Abschmelzelektroden abgeschmolzen, wobei jeweils eine während des ESU-Verfahrens bis auf einen Rest abgeschmolzene Elektrode aus dem Schlackenbad entfernt und durch eine neue Abschmelzelektrode ersetzt wird. Um die dabei auftretende Unterbrechung des Schmelzvorgangs so gering wie möglich zu halten, werden die Wechselelektroden vor ihrer Zuführung an das Schlackenbad vorgewärmt, noch während sich die zuvor verwendete Elektrode im Abschmelzvorgang befindet, wobei zumindest der Bereich (hier in Folgenden "Spitze" genannt) der Abschmelzelektrode vorgewärmt wird, der später in das Schlackenbad eingetaucht wird. Eine Vorgehensweise dieser Art wird beispielsweise in der DE 2 124 960 A2 beschrieben. Die Vorwärmung der Abschmelzelektrode zum Umschmelzen in einer ESU-Anlage erfolgt heute üblicherweise mit strombeheizten Vorwärmöfen, die vom Umschmelzofen beabstandet angeordnet sind. Beispielsweise ist aus der DE 2 755 478 A1 eine ESU-Apparatur bekannt, bei der die Spitze einer Wechselelektrode mit Hilfe eines Induktors vorgewärmt und anschließend der Aufschmelzung zugeführt wird. Bei den heute eingesetzten elektrischen Vorwärmofen erfolgt dabei eine Aufheizung zwischen 300°C und 900°C.

Die bekannten ESU- Anlagen mit elektrischer Vorwärmung sind mit einer Reihe von Nachteilen verknüpft. Einerseits ist der Wirkungsgrad dieser Öfen sehr gering, welches sich in den erreichbaren, weit unter den jeweiligen Schmelztemperaturen liegenden Vorwärmtemperaturen, hohen Stromverbräuchen und niedrigerer Produktqualität wiederspiegelt; nicht zuletzt ist eine niedrige Produktqualität einer auch der hohen Zeitdauer geschuldet, die beim Elektrodenwechsel zwischen der Entfernung der alten und der Aufheizung der neuen Elektrode auf Schmelztemperatur erforderlich ist. Zudem sind die mittels elektrischem Widerstand beheizten Vorwärmöfen sehr wartungsintensiv, welches sich in hohen Wartungskosten und häufigen Stillständen manifestiert.

Aus der US 3 546 349 A1 ist eine ESU-Vorrichtung bekannt, bei der die Spitze der Abschmelzelektrode mittels Gasbrennern vorgeheizt wird, die direkt auf die Elektrodenspitze gerichtet sind. Diese Anlage vermeidet zwar die Nachteile elektrisch betriebener ESU-Anlagen, führt aber zu einer ungleichmäßigen Aufheizung der Elektrode.

Der Erfindung liegt demzufolge die Aufgabe zugrunde, die Wirtschaftlichkeit einer mit Wechselelektroden arbeitenden ESU-Anlage zu verbessern und den Wartungsaufwand zu verringern.

Diese Aufgabe wird durch eine Vorrichtung mit den Merkmalen des Patentanspruchs 1 sowie durch ein Verfahren mit den Merkmalen des Patentanspruchs 8 gelöst. Vorteilhafte Ausgestaltungen der Erfindung sind in den Unteransprüchen beansprucht.

Das erfindungsgemäße Verfahren zeichnet sich dadurch aus, dass die Vorwärmung der Spitze der Abschmelzelektrode im Vorwärmofen durch Verbrennung eines Brennstoffs mit einem Oxidator erfolgt. Dabei wird der Vorwärmofen nach Art eines Zyklonofens betrieben, d.h. Brennstoff und/oder Oxidator werden mit einer - in einer Ebene senkrecht zur Längsachse des Vorwärmofens gesehen - tangentialen Richtungskomponente in den Verbrennungsbereich des Ofens eingetragen. Dies führt zu einer Drallströmung, in der Brennstoff und Oxidatior an der Spitze der vorzuwärmenden Abschmelzelektrode vorbeigeführt werden. Nach Zündung des Brennstoff-Oxidator Gemisches bildet sich somit ein Flammenzyklon aus, der die Spitze der Abschmelzelektrode einhüllt und auf diese Weise gleichmäßig erwärmt. Die Spitze der Abschmelzelektrode kann somit bis zu einer Temperatur aufgeheizt werden, die in der Nähe der Schmelztemperatur des jeweils umzuschmelzenden Materials liegt; dadurch wird insbesondere die Unterbrechungsdauer des Umschmelzvorgangs beim Elektrodenwechsel, also die Zeitdauer zwischen dem Abbruch des Schmelzvorgangs der alten und dem Beginn des Schmelzvorgangs der neuen Elektrode, deutlich verkürzt.

Als Brennstoffe sind gasförmige Brennstoffe, wie beispielsweise Erdgas, ebenso geeignet wie zu einem Aerosol zerstäubte flüssige Brennstoffe oder fluidisierte Feststoffpartikel (Stäube). Insbesondere können Brennstoffe zum Einsatz kommen, die Kohlenstoff, Wasserstoff, Schwefel oder eine Mischung aus zwei oder drei dieser Stoffe oder eine einen oder mehrere dieser Stoffe aufweisende Verbindung enthalten. Als Oxidationsmittel kann Luft oder ein mit Sauerstoff angereichertes Gas (mit einem Sauerstoffanteil von über 21 Vol.-%) zum Einsatz kommen; bevorzugt eignet sich reiner Sauerstoff mit einer Sauerstoffkonzentration von über 90 Vol.-%, besonders bevorzugt mit einer Sauerstoffkonzentration von über 95 Vol.-%.

In axialer Richtung sind die Eintragseinrichtungen entweder senkrecht zur Längsachse des Vorwärmofens oder angeordnet, oder aber winklig, mit ihrer Mündungsöffnung nach oben, also in Richtung auf die vorzuwärmende Abschmelzelektrode weisend, um die Ausbildung einer helikalen Strömung zu begünstigen. Dabei sollte jedoch eine direkte Beaufschlagung der Abschmelzelektrode mit einer Brennerflamme vermieden werden, da dies zu einer lokalen Überhitzung der Abschmelzelektrode führen kann.

Als Eintragseinrichtungen kann beispielsweise eine Anordnung von Lanzen vorgesehen sein, mittels der Brennstoff und Oxidator an jeweils getrennten Orten in den Verbrennungsbereich eingebracht, anschließend vermischt und gezündet werden. Bevorzugt kommen jedoch ein oder mehrere Brenner zum Einsatz, der/die jeweils mindestens eine Zuführung für einen Brennstoff und mindestens eine Zuführung für einen Oxidator aufweist/aufweisen, und bei dem/denen eine Vermischung und Zündung des Brennstoff-Oxidator-Gemisches bereits im Vorfeld der Mündungsöffnung des jeweiligen Brenners erfolgt.

Bevorzugt sind zumindest im Endabschnitt des Vorwärmofens mehrere tangential eintragende Lanzen oder Brenner in vorzugsweise gleichmäßigen Winkelabstände angeordnet, um eine gleichmäßige Aufheizung der Elektrodenoberfläche zu gewährleisten.

Eine andere vorteilhafte Ausgestaltung der Erfindung ist dadurch gekennzeichnet, dass die Eintragsvorrichtung bzw. die Eintragsvorrichtungen in ihrer Längen- und/oder Winkelposition verstellbar in der Wandung des Vorwärmofens angeordnet sind. Die Position der Eintragsvorrichtung kann auf diese Weise der Geometrie der jeweils vorzuwärmenden Elektrode angepasst werden. Es ist im Übrigen im Rahmen der Erfindung ebenso vorstellbar, die Position der Eintragsvorrichtung gegenüber der Elektrode während des laufenden Aufwärmvorgangs zu verändern, um eine optimale Wärmebeaufschlagung bei minimalem Energieeinsatz zu erzielen, beispielsweise kann die Elektrode gegenüber dem Vorwärmofen oder dieser gegenüber der Elektrode um deren Längsachse drehbar gelagert sein, um auch bei einer geringen Anzahl von Eintragsvorrichtungen im Vorwärmofen eine gleichmäßige Wärmebeaufschlagung der Elektrodenspitze zu ermöglichen.

In einer abermals vorteilhaften Weiterbildung der Erfindung ist der Endabschnitt des Vorwärmofens mit einer Abdeckung ausgerüstet, die das Eindringen von Umgebungsatmosphäre unterbinden soll. Bei langen Abschmelzelektroden empfiehlt es sich dabei, die Abdeckung mit einer Aussparung für die Elektrode auszurüsten, sodass im Betrieb die Abschmelzelektrode lediglich mit ihrer Spitze in den von der Abdeckung eingeschlossenen Verbrennungsbereich hineinragt. Bei dieser Ausgestaltung der Erfindung wird also nur der Bereich der Elektrodenspitze intensiv mit heißen Brennergasen beaufschlagt, wobei die Abdeckung zumindest weitgehend verhindert, dass Gase aus der Umgebungsatmosphäre, insbesondere Sauerstoff, in den beheizten Bereich des Vorwärmofens eindringen und an der Oberfläche der Elektrode zu unerwünschten Reaktionen führen. Alternativ kann im Übrigen auch eine die Elektrode vollständig einhüllende Haube eingesetzt werden, beispielsweise eine Haubenkonstruktion der Art, wie sie in der EP 0 727 500 B1 beschrieben ist.

Zweckmäßigerweise ist der Vorwärmofen mit einem Abgassystem zur Regelung des Ofendrucks ausgerüstet. Das Abgassystem umfasst beispielsweise Mittel zur Regelung des Drucks oder der Zusammensetzung der Atmosphäre im Ofenraum, wie beispielsweise eine Absaugeinrichtung oder Mittel zur Rezirkulation von Rauchgasen.

Das erfindungsgemäße Verfahren zum Herstellen von Metallblöcken nach dem Elektroschlacke-Umschmelzen von Metallen, bei dem eine Abschmelzelektrode vorgewärmt und anschließend zumindest mit ihrer Spitze in ein metallurgisch wirksames Schlackenbad abgesenkt wird, ist dadurch gekennzeichnet, dass die Vorwärmung der Abschmelzelektrode vor ihrer Zuführung an das Schlackenbad mittels Beaufschlagung von zumindest der Spitze der Abschmelzelektrode mit einem miteinander reagierenden Brennstoff-Oxidator-Gemisch erfolgt.

Gemäß der Erfindung erfolgt die Vorwärmung der Spitze der Abschmelzelektrode durch Ausbildung eines die Spitze einhüllenden Flammenzyklons. Ein Flammenzyklon entsteht bei einem tangentialen Eintrag von Brennstoff und/oder Oxidator mittels Lanzen oder Brennern. Die miteinander reagierenden Stoffe werden in einer Drallströmung um die Spitze der Abschmelzelektrode herumgeführt und erwärmen diese gleichmäßig und unter weitgehender Ausschaltung der Gefahr einer lokalen Überhitzung.

Es hat sich herausgestellt, dass die Zeitdauer des Elektrodenwechsels einen wesentlichen Einfluss auf den Kristallisationsvorgang und damit die Qualität des durch ESU erzeugten Metallblocks hat. Je länger die Zeitdauer zwischen der Wegnahme des alten Elektrodenrestes und dem Beginn des Aufschmelzens der Wechselelektrode dauert, desto größer ist die Gefahr der Ausbildung von fehlerhaften Kristallisationen im Grenzbereich zwischen den aufeinanderfolgenden Aufschmelzelektroden zuzuordnenden Materialabschnitten des umgeschmolzenen Metallblocks. Um die Zeitdauer der Unterbrechung des Umschmelzvorgangs während eines Elektrodenwechsels möglichst kurz zu halten, wird daher bei der Vorwärmung zumindest die Spitze der Abschmelzelektrode auf eine Temperatur zwischen 100°C und der Schmelztemperatur des Materials der jeweils vorzuwärmenden Abschmelzelektrode beheizt, bevorzugt zwischen 900°C und 1400°C. Durch die Aufheizung der Abschmelzelektrode auf derart hohe Temperaturen, die nahe an den Schmelzpunkt des jeweils umzuschmelzenden Metalls heranreichen, wird gewährleistet, dass die Abschmelzelektrode bei der anschließenden Zuführung an das Schlackenbad nicht oder nur kurz aufgeheizt werden muss, bis der Umschmelzvorgang wieder einsetzt.

Eine vorteilhafte Weiterbildung der Erfindung sieht eine Steuerung vor, mittels der das Verhältnis aus Brennstoff und Oxidationsmittel des Brenners während des Vorwärmvorgangs verändert werden kann. Auf diese Weise kann die Befeuerung im Vorwärmofen optimiert und insbesondere die Temperatur der Brennerflamme genau eingestellt werden. Ebenso ist es auch möglich, mittels der Steuerung den Sauerstoffanteil im eingesetzten Oxidator während des Betriebs des Vorwärmofens zu ändern bzw. zu regeln.

Eine wieder bevorzugte Ausgestaltung der Erfindung ist dadurch gekennzeichnet, dass Maßnahmen getroffen werden, die eine Rezirkulation von Brenngasen in den Bereich vor dem Austritt des Brenners bzw. den Austritten der Brenner ermöglichen und dadurch eine flammenlose - und damit besonders schadstoffarme und energieeffiziente - Verbrennung erfolgt.

Anhand der Zeichnungen soll nachfolgend ein Ausführungsbeispiel der Erfindung erläutert werden. Die einzige Zeichnung (Fig. 1) zeigt schematisch den Aufbau eines erfindungsgemäßen Vorwärmofens für eine ESU-Anlage im Längsschnitt.

Der in Fig. 1 gezeigte Vorwärmofen 1 umfasst einen aus feuerfestem Material aufgebauten Ofenmantel 2, dessen nach unten weisender Endabschnitt 3 konisch zugeformt ist. Eine Abdeckplatte 4, die mit einer zentralen Öffnung 5 ausgerüstet ist, schließt den Ofenmantel 2 nach oben ab und umgrenzt somit, gemeinsam mit den Wänden des Ofenmantels 2, einen Verbrennungsbereich 6. Im Bereich des Endabschnitts 3 sind in der Wand des Ofenmantels 2 Durchführungen 7, 8 vorgesehen, in denen in regelmäßigen Winkelabständen mehrere Brenner angeordnet sind, im Ausführungsbeispiel zwei Brenner 9, 10. Bei den Brennern 9, 10 handelt es sich im gezeigten Ausführungsbeispiel um Brenner, mittels denen ein gasförmiger Brennstoff, beispielsweise Erdgas, und Sauerstoff in den Verbrennungsbereich 6 eingetragen und dort verbrannt werden; im Rahmen der Erfindung können jedoch auch andere Brenner zum Einsatz kommen, wie beispielsweise Brenner, die mit einem festen oder flüssigen Brennstoff arbeiten und/oder Brenner, die Luft, mit Sauerstoff angereicherte Luft oder ein Gas mit einem während des Betriebs variablen Sauerstoffanteil als Oxidator einsetzen. Die Brenner 9, 10 ragen dabei tangential in den Vorwärmofen 1 hinein und sind in axialer Hinsicht gegenüber einer zur Längsachse des Vorwärmofens 1 senkrechten Ebene winklig, mit ihren Mündungsöffnungen jeweils nach oben weisend, angeordnet. Im oberen Bereich des Ofenmantels 2, dicht unterhalb der Abdeckplatte 4, ist eine weitere Durchführung 11 angeordnet, in der eine Abgasleitung 12 zum Abführen des Rauchgases eingebaut ist.

Beim Betrieb des Vorwärmofens 1 wird eine vorzuwärmende Abschmelzelektrode 13 mit ihrer Spitze 14 durch die Öffnung 5 der Abdeckplatte 4 geführt und so positioniert, dass die Spitze 14 im Bereich des Endabschnitts 3 angeordnet ist, ohne jedoch die Wände des Ofenmantels 2 zu berühren. Alternativ kann die Abdeckplatte 4 auch zweiteilig ausgeführt sein und erst nach der Positionierung der Abschmelzelektrode 13 von beiden Seiten im wesentlichen gasdicht an diese angelegt werden. In jedem Fall ist die zentrale Öffnung 5 der Abdeckplatte 4 dem Außendurchmesser der Abschmelzelektrode 13 angepasst und ermöglicht im Idealfall keinen, im Regelfall nur einen geringen Gasaustausch zwischen dem Verbrennungsbereich 6 und der Umgebungsatmosphäre.

Die Positionierung der Abschmelzelektrode 13 wird beispielsweise mittels einer Krananordnung 15 bewirkt, die auch das senkrechte Verfahren der Abschmelzelektrode 13 in den Vorwärmofen 1 hinein und aus diesem hinaus ermöglicht. Über eine Brennstoffzuleitung 16 und eine Sauerstoffzuleitung 17 wird Brennstoff bzw. Sauerstoff zu den Brennern 9, 10 geführt, und das sich jeweils vor den Ausmündungen der Brenner 9, 10 bildende Brennstoff-Oxidationsmittel-Gemisch gezündet. Der Eintrag des Brennstoff-Oxidationsmittel-Gemisches erfolgt jeweils tangential in die Verbrennungszone hinein, wobei die in axialer Hinsicht bestehende Neigung der Brenner 9, 10 in Richtung auf die Spitze 14 der Abschmelzelektrode 13 sowie die konische Zuformung des Endabschnitts 3 insgesamt einen helikalen Verlauf der Strömung im Verbrennungsbereich 6 bewirken. Nach Zündung des Brennstoff-Oxidationsmittel-Gemisches kommt zur Ausbildung eines Flammenzyklons, der die Spitze 14 der Abschmelzelektrode 13 einhüllt und dabei gleichmäßig erhitzt und auf eine Temperatur in der Nähe der Schmelztemperatur des Materials der Abschmelzelektrode 13, beispielsweise auf einen Wert zwischen 900°C und 1400°C, gebracht. Die Temperatur kann dabei mittels einer hier nicht gezeigten Steuerung, die die Zuflüsse von Brennstoff und/oder Oxidationsmittel steuert, eingestellt, bzw. geregelt werden. Um bei unterschiedlichen Ausgestaltungen einer Elektrodenspitze eine optimale Beaufschlagung mit Brenngasen zu ermöglichen, sind die Brenner 9, 10 winkel- und/oder längenverstellbar im Ofenmantel 2 aufgenommen. Die bei der Verbrennung entstehenden Rauchgase werden über die Abgasleitung 12 abgezogen. Eine in der Abgasleitung 12 angeordnete Absaugeinrichtung 18 ermöglicht dabei zugleich die Regelung bzw. Einstellung des Drucks im Verbrennungsbereich 6.

Besonders vorteilhaft werden die Brenner 9, 10 so ausgelegt, dass es innerhalb des Verbrennungsbereichs 6 zu einer flammenlosen Verbrennung und damit zu einer gleichmäßigen Aufheizung der Spitze 14 der Abschmelzelektrode 13 bei gleichzeitig vermindertem Schadstoffausstoß kommt.

Nachdem die Spitze 14 der Abschmelzelektrode 13 auf einen vorgegebenen Temperaturwert erwärmt wurde, wird die Zufuhr von Brennstoff und Sauerstoff über die Zuleitungen 16, 17 gesperrt. Die Abschmelzelektrode 13 wird aus dem Vorwärmofen 13 abgezogen und der Kokille eines hier nicht gezeigten Elektrodenschlacke-Umschmelzofens zugeführt. Der Vorwärmofen 1 steht danach zur Aufnahme einer weiteren Abschmelzelektrode zur Verfügung.

Mit dem erfindungsgemäßen, durch Verbrennung eines Brennstoffs betriebenen Vorwärmofen lässt sich die Vorheizung von Abschmelzelektroden weitaus wirtschaftlicher und bei höheren Temperaturen betreiben, als dies bei konventionellen, elektrisch betriebenen Vorwärmöfen der Fall ist.

### Bezugszeichenliste:

- 1.: Vorwärmofen
- 2.: Ofenmantel
- 3.: Endabschnitt
- 4.: Abdeckplatte
- 5.: Öffnung
- 6.: Verbrennungsbereich
- 7.: Durchführung
- 8.: Durchführung
- 9.: Brenner
- 10.: Brenner
- 11.: Durchführung
- 12.: Abgasleitung
- 13.: Abschmelzelektrode
- 14.: Spitze (der Abschmelzelektrode)
- 15.: Krananordnung
- 16.: Brennstoffzuleitung
- 17.: Sauerstoffzuleitung
- 18.: Absaugeinrichtung

## Patentansprüche

1. Vorrichtung zum Herstellen von Metallblöcken nach dem Elektroschlacke-Umschmelzverfahren, mit einem metallurgisch wirksamen Schlackenbad und einem Vorwärmofen (1) zum Vorwärmen von zumindest einer Spitze (14) einer dem Schlackenbad zuzuführenden Abschmelzelektrode (13),
**dadurch gekennzeichnet, dass** der Vorwärmofen (1) in einem im Betriebszustand des Vorwärmofens (1) die Spitze (14) der Abschmelzelektrode (13) aufnehmenden Verbrennungsbereichs (6) mit zumindest einer Eintragseinrichtung (9, 10) für einen Brennstoff und einen Oxidator ausgerüstet ist, die derart angeordnet ist, dass der Brennstoff und/oder das Oxidationsmittel tangential in den Verbrennungsbereich (6) des Vorwärmofens (1) eingetragen werden.

2. Vorrichtung nach Anspruch 1, **dadurch gekennzeichnet, dass** die Eintragseinrichtungen (9, 10) in axialer Hinsicht winklig, mit ihrer Mündungsöffnung in Richtung auf die Spitze (14) der Abschmelzelektrode (13) geneigt, angeordnet sind.

3. Vorrichtung nach Anspruch 1 oder 2, **dadurch gekennzeichnet**, als Eintragseinrichtungen Brenner (9, 10) vorgesehen sind, die jeweils mindestens eine Zuführung für einen Brennstoff und mindestens eine Zuführung für einen Oxidator aufweisen.

4. Vorrichtung nach einem der vorhergehenden Ansprüche, **dadurch gekennzeichnet**, im Endabschnitt (3) des Vorwärmofens (1) mehrerer Brenner (9, 10) in vorzugsweise gleichmäßigen Winkelabständen angeordnet sind.

5. Vorrichtung nach einem der vorhergehenden Ansprüche, **dadurch gekennzeichnet, dass** der bzw. die Brenner (9, 10) in seiner/ihrer Längen- und/oder Winkelposition verstellbar in der Wand des Vorwärmofens (1) angeordnet ist/sind.

6. Vorrichtung nach einem der vorhergehenden Ansprüche, **dadurch gekennzeichnet, dass** der Endabschnitt (3) des Vorwärmofens (1) zum Verhindern des Eindringens von Umgebungsatmosphäre mit einer Abdeckung (4) ausgerüstet ist.

7. Vorrichtung nach einem der vorhergehenden Ansprüche, **gekennzeichnet durch** ein Abgassystem (12, 18) zur Regelung des Ofendrucks.

8. Verfahren zum Herstellen von Metallblöcken nach dem Elektroschlacke-Umschmelzen von Metallen, bei dem eine Abschmelzelektrode (13) vorgewärmt und anschließend mit einer Spitze (14) in ein metallurgisch wirksames Schlackenbad abgesenkt wird,
wobei die Vorwärmung der Abschmelzelektrode (13) vor ihrer Zuführung an das Schlackenbad durch Beaufschlagen von zumindest der Spitze (14) der Abschmelzelektrode (13) mit einem miteinander reagierenden Brennstoff-Oxidatior-Gemisch erfolgt,
**dadurch gekennzeichnet, dass** die Vorwärmung der Spitze (14) der Abschmelzelektrode (13) durch Ausbildung eines die Spitze (14) einhüllenden Flammenzyklons erfolgt.

9. Verfahren nach Anspruch 8, **dadurch gekennzeichnet, dass** die Spitze (14) der Abschmelzelektrode (13) bei der Vorwärmung auf eine Temperatur zwischen 100°C und der Schmelztemperatur des Materials der Abschmelzelektrode, bevorzugt zwischen 900°C und 1400°C, beheizt wird.

10. Verfahren nach Anspruch 8 oder 9, **dadurch gekennzeichnet, dass** das Verhältnis aus Brennstoff und Oxidationsmittel und/oder den Sauerstoffgehalt im Oxidator während der Vorwärmung verändert oder geregelt wird.

11. Verfahren nach Anspruch 8 bis 10, **dadurch gekennzeichnet, dass** die Verbrennung des Brennstoffs flammenlos erfolgt.

## Claims

1. Device for producing metal ingots using the electroslag remelting method, having a metallurgically active slag bath and a preheating furnace (1) for preheating at least one tip (14) of a consumable electrode (13) that is to be supplied to the slag bath,
**characterized in that** the preheating furnace (1) is equipped, in a combustion region (6) that, in the operating state of the preheating furnace (1), receives the tip (14) of the consumable electrode (13), with at least one introduction device (9, 10) for a fuel and an oxidant, which device is arranged such that the fuel and/or the oxidant are introduced tangentially into the combustion region (6) of the preheating furnace (1).

2. Device according to Claim 1, **characterized in that** the introduction devices (9, 10) are arranged at an angle, as seen in the axial direction, with their discharge opening inclined towards the tip (14) of the consumable electrode (13).

3. Device according to Claim 1 or 2, **characterized in that**, as introduction devices, there are provided burners (9, 10) which each have at least one supply for a fuel and at least one supply for an oxidant.

4. Device according to one of the preceding claims, **characterized in that** multiple burners (9, 10) are arranged in the end section (3) of the preheating furnace (1), preferably at regular angular intervals.

5. Device according to one of the preceding claims, **characterized in that** the burner or burners (9, 10) is/are arranged in the wall of the preheating furnace (1) so as to be adjustable in terms of length and/or angular position.

6. Device according to one of the preceding claims, **characterized in that** the end section (3) of the preheating furnace (1) is equipped with a cover (4) in order to prevent ingress of ambient atmosphere.

7. Device according to one of the preceding claims, **characterized by** an exhaust gas system (12, 18) for regulating the furnace pressure.

8. Method for producing metal ingots by electroslag remelting of metals, in which a consumable electrode (13) is preheated and is then lowered with a tip (14) into a metallurgically active slag bath,
wherein preheating of the consumable electrode (13), prior to supplying the latter to the slag bath, is effected by acting on at least the tip (14) of the consumable electrode (13) using a mixture of fuel and oxidant that react with one another,
**characterized in that** the tip (14) of the consumable electrode (13) is preheated by forming a flame cyclone that surrounds the tip (14).

9. Method according to Claim 8, **characterized in that**, during preheating, the tip (14) of the consumable electrode (13) is heated to a temperature between 100°C and the melting point of the material of the consumable electrode, preferably between 900°C and 1400°C.

10. Method according to Claim 8 or 9, **characterized in that** the ratio of fuel to oxidant and/or the oxygen content in the oxidant is changed or regulated during preheating.

11. Method according to one of Claims 8-10, **characterized in that** combustion of the fuel is flameless.

## Revendications

1. Dispositif destiné à la fabrication de blocs de métal selon le procédé de la refusion sous laitier électroconducteur, avec un bain de laitier efficace par voie métallurgique et un four de préchauffage (1), lequel est destiné au préchauffage de tout au moins une pointe (14) d'une électrode consommable (13) devant être alimentée dans le bain de laitier,
**caractérisé en ce que** le four de préchauffage (1) est équipé de tout au moins un mécanisme d'alimentation (9, 10) pour un combustible et un oxydant, dans une zone de combustion (6) qui reçoit à l'état de fonctionnement du four de préchauffage (1) la pointe (14) de l'électrode consommable (13), lequel mécanisme d'alimentation est disposé de telle sorte que le combustible et/ou l'agent oxydant sont alimentés de manière tangentielle dans la zone de combustion (6) du four de préchauffage (1).

2. Dispositif selon la revendication 1, **caractérisé en ce que** les mécanismes d'alimentation (9, 10) sont disposés sous un certain angle d'un point de vue axial, avec leur orifice d'entrée incliné dans la direction de la pointe (14) de l'électrode consommable (13).

3. Dispositif selon la revendication 1 ou 2, **caractérisé en ce que** des brûleurs (9, 10) sont prévus comme mécanismes d'alimentation, lesquels présentent respectivement au moins une alimentation pour un combustible et au moins une alimentation pour un oxydant.

4. Dispositif selon l'une des revendications précédentes, **caractérisé en ce que** plusieurs brûleurs (9, 10) sont disposés dans la section terminale (3) du four de préchauffage (1), en se trouvant de préférence à des distances angulaires homogènes.

5. Dispositif selon l'une des revendications précédentes, **caractérisé en ce que** le, respectivement les brûleurs (9, 10) est ou sont disposés dans la cloison du four de préchauffage (1), de manière à pouvoir être ajusté(s) dans sa ou dans leur position longitudinale et/ou angulaire.

6. Dispositif selon l'une des revendications précédentes, **caractérisé en ce que** la section terminale (3) du four de préchauffage (1) est pourvue d'un couvercle (4), en vue d'empêcher toute pénétration de l'air ambiant.

7. Dispositif selon l'une des revendications précédentes, **caractérisé par** un système d'évacuation des gaz (12, 18), en vue de la régulation de la pression à l'intérieur du four.

8. Procédé destiné à la fabrication de blocs de métal selon le procédé de la refusion de métaux sous laitier électroconducteur, pour lequel une électrode consommable (13) est préchauffée, puis abaissée avec une pointe (14) dans un bain de laitier efficace par voie métallurgique ;
selon lequel le préchauffage de l'électrode consommable (13) a lieu avant son alimentation dans le bain de laitier, en soumettant tout au moins la pointe (14) de l'électrode consommable (13) à un mélange de combustible et d'oxydant mutuellement réactif ;
**caractérisé en ce que** le préchauffage de la pointe (14) de l'électrode consommable (13) a lieu par la formation d'une flamme cyclonique qui enveloppe la pointe (14).

9. Procédé selon la revendication 8, **caractérisé en ce que** la pointe (14) de l'électrode consommable (13) est chauffée, lors du préchauffage, à une température comprise entre 100 °C et la température de fusion du matériau de l'électrode consommable, de préférence entre 900 °C et 1400 °C.

10. Procédé selon la revendication 8 ou 9, **caractérisé en ce que** le rapport de mélange entre le combustible et l'agent oxydant et/ou la teneur en oxygène dans l'oxydant est ou sont modifiés ou régulés pendant le préchauffage.

11. Procédé selon la revendication 8 à 10, **caractérisé en ce que** la combustion du combustible a lieu sans aucune flamme.
